# EUROPÄISCHE PATENTSCHRIFT

(11) **EP 0 275 425 B1**
(45) Veröffentlichungstag und Bekanntmachung des Hinweises auf die Patenterteilung: **15.05.1991**
(21) Anmeldenummer: 87117745.7
(22) Anmeldetag: 01.12.1987
(51) Int. Cl.: A47B 96/02

(54) **Regalboden aus Schichtwerkstoff**
Shelf made of layered material
Tablette d'étagère en matériau en forme de couche

(30) Priorität: 18.12.1986 DE 3643280
(43) Veröffentlichungstag der Anmeldung: 27.07.1988
(73) Patentinhaber: Fritz Schäfer Gesellschaft mit beschränkter Haftung, D-57290 Neunkirchen (DE)
(72) Erfinder: Schäfer, Gerhard, D-5908 Neunkirchen-Salchendorf (DE)
(74) Vertreter: Müller, Gerd

(56) Entgegenhaltungen:
- EP-A- 0 087 696
- FR-A- 2 298 985
- GB-A- 912 661

## Beschreibung

Die Erfindung betrifft einen Regalboden aus Schichtwerkstoff, insbesondere Metallblech, mit aus Abkantungen bestehenden Versteifungen an der Unterseite ihrer Begrenzungskanten, insbesondere ihrer Längskanten, wobei die Versteifungen einen über ihre Profilhöhe nach der Innenseite hin zumindest teilweise offenen Profilquerschnitt aufweisen sowie zusätzliche Schichtkörper-Profilschienen mit wenigstens bereichsweise in den offenen Profilquerschnitt der Abkantungen passender Querschnittsgestalt an und/oder in den Abkantungen fixierbar und festlegbar, gegebenenfalls auch zusätzlich mit dem Regalboden verbindbar sind.

Durch die GB-A 912 661 ist bereits ein Regalboden aus Schichtwerkstoff bekannt, dessen Längsbegrenzungskanten jeweils aus mehreren Abkantungen gebildete Hohlprofil-Versteifungen aufweisen, welche einen über ihre Profilhöhe zur Innenseite hin zumindest teilweise offenen Profilquerschnitt besitzen. Den Versteifungen der Längsbegrenzungskanten sind Schichtkörper-Profilschienen zugeordnet, deren Querschnittsgestalt wenigstens bereichsweise in den offenen Profilquerschnitt der Abkantungen paßt und die auch an und/oder in den Ankantungen fixiert und festgelegt sowie gegebenenfalls zusätzlich noch mit dem Regalboden verbunden werden können.

Die EP-A 0 087 696 offenbart einen Regalboden aus Schichtwerkstoff, insbesondere Metallblech, der an der Unterseite jeder seiner Begrenzungskanten als Versteifung eine Abkantung aufweist. Der untere Begrenzungsrand jeder Abkantung ist dabei nach Art einer Falzung ausgestaltet, also durch Umbiegen des Schichtmaterials entlang einer Linie (Falzlinie) gebildet, so daß Fläche auf Fläche zu liegen kommt. In das Falzprofil des Regalbodens muß das Versteifungsprofil, das ebenfalls als Falzprofil gestaltet ist, integriert werden. Dabei muß die Materialdicke des Regalbodenfalzes immer schon im voraus exakt auf die Materialdicke des Versteifungsprofilfalzes abgestimmt sein.

Der Erfindung liegt die Aufgabe zugrunde, einen Regalboden der im Oberbegriff des Anspruchs 1 spezifizierten Gestaltungsform zu schaffen, welcher in seiner technischen Auslegung, insbesondere bezüglich seiner Formstabilität, Verwindungssteifigkeit und Tragkraft in optimaler Weise dem jeweiligen Einsatzzweck angepaßt werden kann, ohne daß der Regalboden selbst von vornherein auf diese Bedingungen abgestimmt sein muß.

Ein solcher Regalboden ist erfindungsgemäß nach Anspruch 1 dadurch gekennzeichnet, daß die Schichtkörper-Profilschienen eine vom Schichtwerkstoff des Regalbodens abweichende - hauptsächlich größere - Materialdicke besitzen und als offene oder halboffene Profile ausgebildet sind, die jeweils mehrere parallel zueinander verlaufende Profilstufen, -sicken und -rinnen oder dergleichen aufweisen, wobei wenigstens die beiden äußeren Längskanten derselben als Stütz- und/oder Befestigungsflansche ausgebildet bzw. benutzbar sind.

Diese erfindungsgemäße Konzeption eines Regalbodens macht es möglich, als Versteifungsprofile Schichtkörper-Profilschienen in Gebrauch zu nehmen, die hinsichtlich ihrer Tragkraft, Formstabilität und Verwindungssteifigkeit in optimaler Weise dem jeweiligen Einsatzzweck angepaßt werden können, während der eigentliche Regalboden nicht nur eine völlig abweichende Materialdicke erhalten, sondern gegebenenfalls sogar aus einer anderen Werkstoffart beestehen kann.

Nach Anspruch 2 hat es sich als besonders empfehlenswert und zweckmäßig erwiesen, daß die Schichtkörper-Profilschienen aus durch Abkanten gebildeten Blechprofilen bestehen. Selbstverständlich wäre es aber auch denkbar, Schichtkörper-Profilschienen in Gebrauch zu nehmen, die bspw. durch Walzen oder auch durch Strangpressen vorgefertigt sind. Es liegt des weiteren im Rahmen der Erfindung, daß nach Anspruch 3 die in die Abkantungen eingreifenden Querschnittsbereiche der Schichtkörper-Profilschienen wenigstens zwei im Winkel zueinander an die Innenflächen der Abkantungen anlegbare Profilabschnitte aufweisen, um dort eine stabile Abstützung und Lagenfixierung zu erhalten.

Erfindungsgemäß können nach Anspruch 4 auch Schnapp-Rastkupplungen für die Schichtkörper-Profilschienen vorgesehen werden. Diese Schnapp-Rastkupplungen können dabei nach Anspruch 5 von unmittelbar an den Schichtkörper-Profilschienen und/oder Regalböden sowie deren Abkantungen ausgebildeten Rastzungen und -lappen sowie zugehörigen Eingriffsöffnungen gebildet werden.

Nach Anspruch 6 fällt es jedoch auch in den Rahmen der Erfindung, die Schichtkörper-Profilschienen durch Schweißen, insbesondere Punktschweißen oder durch Nietung im Bereich der Abkantungen am Regalboden festzulegen.

Ein erfindungsgemäßes Weiterbildungsmerkmal ist nach Anspruch 7 ferner gekennzeichnet durch Schichtkörper-Profilschienen identischer Querschnittsgestalt mit voneinander verschiedener Materialdicke.

Erfindungsgemäß können nach Anspruch 8 die Regalböden auch in ihrer Grundfläche nahe den Abkantungen Durchbrüche, insbesondere Schlitze, aufweisen, mit denen entsprechende Durchbrüche der Schichtkörper-Profilschienen in Deckungslage bringbar sind, wobei diese Durchbrüche gemeinsam Rasteingriffe für Haltezungen von Regalfach-Trennwänden oder dergleichen bilden.

In verfahrenstechnischer Hinsicht erweist es sich zur Herstellung von Regalböden nach Anspruch 9 als wichtig, daß zunächst durch Abkanten der Längs- und/oder Querkanten von Blechzuschnitten die Regalböden mit ihren einstückig angeschlossenen Versteifungen gebildet werden und daß dann zur weiteren Stabilitätserhöhung mit den Versteifungen derselben zusätzlch Schichtkörper-Profilschienen in Halteeingriff und/oder -verbindung gebracht werden, wobei entsprechend der jeweils erforderlichen oder wünschenswerten Stabilitätserhöhung die Profilform und/oder Materialdicke der Schichtkörper-Profilschienen unterschiedlich ausgewählt wird.

In der Zeichnung ist der Gegenstand der Erfindung in Ausführungsbeispielen dargestellt. Dabei zeigt
- Figur 1: in schematisch vereinfachter Ansichtsdarstellung einen Regalaufbau mit erfindungsgemäßen Regalböden,
- Figur 2: in größerem Maßstab und räumlicher Ansicht von unten einen erfindungsgemäßen Regalboden,
- Figur 3: in größerem Maßstab einen Schnitt entlang der Linie III-III in Fig. 2, während die
- Figuren 4: bis 8 der Fig. 3 entsprechende Darstellungen abgewandelter Auführungsbeispiele erkennen lassen sowie den
- Figuren 9: bis 11 und den Figuren 12 bis 14 wieder andere Ausführungsbeispiele für die Ausgestaltung von Regalböden zu entnehmen sind.

Das in Fig. 1 dargestellte Regal weist mehrer, nämlich mindestens vier, gleiche Regalpfosten 1 auf, welche wenigstens an ihrer Innenseite mit Trag- und/oder Kupplungselementen 2 für die Regalböden 3 versehen sind. Die Trag- und/oder Kupplungselemente 2 können dabei bspw. aus in gleichmäßigem Abstand übereinander - rasterartig -ausgestanzten Zungen bestehen. Es können in den REgalpfosten 1 aber auch Lochraster vorgesehen werden, in die sich gegebenenfalls als Träger für die Regalböden 3 dienende Winkelschienen einhängen lassen.

Der Fig. 2 ist zu entnehmen, daß jeder Regalboden 3 einerseits an seinen Längskanten 3a und 3b Versteifungen 4a und 4b aufweist, während er an seinen Querkanten mit ähnlichen Versteifungen 4c und 4d versehen ist.

Während als Versteifungen 4c und 4d an den Querkanten 3c und 3d der Regalböden 3 lediglich aus unmittelbar an den Blechzuschnitten für die Regalböden hergestellten, etwa L-oder winkelförmig profilierten Abkantungen 5c und 5d bestehen können, werden die Versteifungen 4a und 4b an den Längskanten 3a und 3b außer durch solche Abkantungen 5a und 5b noch durech zusätzliche Schichtkörper-Profilschienen 6 ergänzt.

Nach den Fig. 3 bis 8 der Zeichnung haben auch die unmittelbar an den Längskanten 3a, 3d der Regalböden 3 angeformten Abkantungen 5a und 5b entwa L- bzw. winkelförmig nach der Innenseite hin offenen Profilquerschnitt, d.h., sie weisen im Grunde genommen eine den Abkantungen 5c und 5d an den Querkanten 3c und 3d entsprechende Profilform auf.

Die zusätzlichen Schichtkörper-Profilschienen 6 sind, wie besonders deutlich die Fig. 3 bis 8 erkennen lassen, so ausgeführt, daß sie eine wenigstens bereichsweise in den offenen Profilquerschnitt der Abkantungen 5a und 5b passende Querschnittsgestalt haben, die an und/oder in den Abkantungen 5a und 5b fixierbar und festlegbar sowie gegebenenfalls zusätzlich auch mit dem Regalboden 3 verbindbar sind.

Besonders wichtig ist, daß die Schichtkörper-Profilschienen 6 eine vom Schichtwerkstoff des Regalbodens 3 sowie der Abkantungen 5a und 5b abweichende, und zwar hauptsächlich eine größere Materialdicke aufweisen können. Dabei ist es durchaus möglich, Schichtkörper-Profilschienen 6 von gleicher Querschnittsgestalt jedoch von unterschiedlicher Materialdicke verfügbar zu halten, wie das jeweils die Fig. 3 und 4, die Fig. 5 und 6 und die Fig. 7 und 8 erkennen lassen. Je nach Bedarf können dann Schichtkörper-Profilschienen 6 unterschiedlicher Materialdicke mit den Regalböden 3 zusammengefügt werden, um diese für verschiedene Einsatzzwecke auf unterschiedliche Tragfähigkeiten abzustimmen.

Wie die Fig. 3 bis 8 verdeutlichen, können auch Schichtkörper-Profilschienen in vielen unterschiedlichen Querschnittsformen verfügbar gehalten werden, um eine Variation der Tragkraft bzw. der Formstabilität für die Regalböden 3 innerhalb weiter Grenzen zu ermöglichen.

Die Schichtkörper-Profilschienen 6 können aus durch Abkanten gebildeten Blechprofilen bestehen. Sie lassen sich jedoch gegebenenfalls auch aus Walzprofilen oder Strangpreßprofilen fertigen.

Empfehlenswert ist es in jedem Falle, wenn die in die Abkantungen 5a und 5b der Regalböden 3 eingreifenden Querschnittsbereiche der Schichtkörper-Profilschienen wenigstens zwei im Winkel zueinander an die Innenflächen der Abkantungen 5a und 5b anlegbare Profilabschnitte 6a und 6b aufweisen, die sich gegebenenfalls auch durch Punktschweißung und/oder Vernietung mit den Abkantungen 5a und 5b verbinden lassen. Auch können die Schichtkörper-Profilschienen 6 noch Stützflansche 6c erhalten, die sich gegen die Unterseite der Regalböden 3 anlegen und gegebenenfalls mit diesen durch Punktschweißung oder Vernietung verbunden werden könnne.

Es ist aus den Fig. 3 bis 8 der Zeichnung ohne weiteres erkennbar, daß die Schichtkörper-Profilschienen 6 viele verschiedene Querschnittsformen erhalten können, wobei vorherrschend abgstufte und/oder längsgesickte Profilformen, also gewissermaßen offene oder halboffene Profile zum Einsatz gelangen.

In den Fig. 3 bis 8 ist angedeutet, daß die Regalböden 3 in ihrer Grundfläche nahe den Abkantungen 5a und 5b Durchbrüche 7, insbesondere Schlitze, aufweisen können, mit denen entsprechende Durchbrüche 8 der Schichtkörper-Profilschienen 6 in Deckungslae bringbar sind. Die Durchbrüche 7 und 8 können dabei gemeinsam als Rasteingriffe für Haltezungen benutzt werden, mittels denen bspw. Regalfach-Trennwände zwischen zwei im Abstand übereinander gelegenen Regalböden 3 fixierbar sind.

In den Fig. 9 bis 11 ist ein Regalboden 3 gezeigt, dem die an den Längskanten vorgesehenen Versteifungen 5a und 5b anstelle eines L- oder winkelförmigen Querschnitts einen etwa J-förmigen Querschnitt aufweisen. In diesen J-Querschnitt der Abkantungen 5a und 5b lassen sich die Schichtkörper-Profilschienen 6 mit angepaßten Querschnittsbereichen durch eine Kippbewegung formschlüssig einrücken, wie das ein Vergleich der Fig. 9 und 10 verdeutlicht. Die endgültige Festlegung der Schichtkörper-Profilschienen 6 erfolgt dann bspw. durch Anbringen von Schweißpunkten an dem sich gegen die Unterseite des Regalbodens 3 anlegenden Stützflansch 6c dieser Schichtkörper-Profilschienen 6.

Aus Fig. 11 ist ersichtlich, daß die an den Querkanten 3c und 3d des Regalbodens 3 vorgesehenen Abkantungen 5c und 5d die normal übliche L- bzw. winkelförmige Querschnittsgestalt aufweisen können und daß dort keine zusätzlichen Schichtkörper-Profilschienen 6 eingebaut sind.

Den Fig. 9 und 10 ist zu entnehmen, daß in die im Querschnitt etwa J-förmigen Abkantungen 5a, 5b an den Längskanten 3a bzw. 3b des Regalbodens 3 stufenförmige Profilabschnitte 6d der Schichtkörper-Profilschienen 6 formschlüssig eingreifen und dadurch eine Lagenausrichtung der Schichtkörper-Profilschienen 6 bewirken, welche durch die Punktschweißverbindungen zwischen dem Stützflansch 6c und dem Regalboden 3 lagengesichert sind.

Eine gegenüber den Fig. 9 bis 11 abgewandelte Ausführungsform für einen Regalboden 3 und die zugehörigen Schichtkörper-Profilschienen 6 ist aus den Fig. 12 bis 14 der Zeichnung ersichtlich.

In diesem Falle werden die Schichtkörper-Profilschienen 6 durch besondere Schnapp-Rastkupplungen 9 und 10 im Bereich der Abkantungen 5a und 5b an den Längskanten 3a und 3b fixiert. Zu diesem Zweck sind die Abkantungen 5a und 5b mit einem spitzwinklig abgeknickten Endschenkel 11 versehen, mit denen Rastzungen 12 der Schichtkörper-Profilschienen 6 durch Federwirkung in Halteeingriff gelangen, sobald die Schichtkörper-Profilschienen 6 aus der Stellung nach Fig. 12 in Pfeilrichtung in die Stellung nach Fig. 13 querverschoben werden. Dabei gelangen gleichzeitig noch aus dem Regalboden 3 ausgestanzte und nach abwärts verkröpfte Zungen 13 in Schlitze 14 zum Eingriff, welche sich an den Schichtkörper-Profilschienen 6 unterhalb des Stützflansches 6c befinden. Die Zungen 13 schieben sich dabei unter dem Stützflansch 6c hindurch und hintergreifen dessen freie Längskante rastend mittels eines Federlappens, wie das ohne weiteres den Fig. 13 und 14 zu entnehmen ist.

Grundsätzlich können die Schichtkörper-Profilschienen 6, wie sie in den Fig. 9 und 10 bzw. 12 und 13 gezeigt sind, in ihrer Profilform ebenso variiert werden, wie das bspw. anhand der Fig. 3 bis 8 gezeigt ist. Acuh ihre Materialdicke kann in Abstimmung auf unterschiedliche Bedürfnisse entsprechend unterschiedlich gewählt werden.

Wichtig ist aber in allen Fällen, daß die Möglichkeit besteht, die Regalböden 3 selbst mit den unmittelbar an ihnen ausgebildeten Abkantungen 4a bis 4c aus einem dünneren Schichtkörpermaterial zu fertigen als die zu ihrer weiteren Versteifung in Benutzung genommenen Schichtkörper-Profilschienen 6.

## Patentansprüche

1. Regalboden (3) aus Schichtwerkstoff, insbesondere Metallblech, mit aus Abkantungen bestehenden Versteifungen (4a, 4b, 4c,4d) an der Unterseite ihrer Begrenzungskanten (3a, 3b, 3c, 3d), insbesondere ihrer Längskanten (3a, 3d), wobei die Versteifungen (4a bis 4d) einen über ihre Profilhöhe nach der Innenseite hin zumindest teilweise offenen - etwa L- bzw. winkelförmigen - Profilquerschnitt aufweisen sowie zusätzliche Schichtkörper-Profilschienen (6) mit wenigstens bereichsweise in den offenen Profilquerschnitt der Abkantungen (5a, 5b) passender Querschnittsgestalt (6a, 6b, 6c, 6d) an und/oder in den Abkantungen (5a, 5b) fixierbar und festlegbar, gegebenenfalls auch zusätzlich mit dem Regalboden (3) verbindbar sind,
**dadurch gekennzeichnet**,
daß die Schichtkörper-Profilschienen (6) eine vom Schichtwerkstoff des Regalbodens (3) abweichende - hauptsächlich größere - Materialdicke besitzen und als offen oder halboffene Profile ausgebildet sind, die jeweils mehrere parallel zueinander verlaufende Profilstufen, -sicken und -rinnen oder dergleichen aufweisen, wobei wenigstens die beiden äußeren Längskanten derselben als Stütz- und/oder Befestigungsflansche (6a, 6c) ausgebildet bzw. benutzbar sind (Fig. 3 bis 10).

2. Regalboden nach einem der Ansprüche 1 und 2,
**dadurch gekennzeichnet**,
daß die Schichtkörper-Profilschienen (6) aus durch Abkanten gebildeten Blechprofilen bestehen.

3. Regalboden nach einem der Ansprüche 1 bis 34,
**dadurch gekennzeichnet**,
daß die in die Abkantungen (5a, 5b) eingreifenden Querschnittsbereiche der Schichtkörper-Profilschienen (6) wenigstens zwei im Winkel zueinander an die Innenflächen der Abkantungen (5a, 5b) anlegbare Profilabschnitte (6a, 6b, 6d) aufweisen.

4. Regalboden nach einem der Ansprüche 1 bis 4,
**dadurch gekennzeichnet,**
daß Schnapp-Rastkupplungen (9, 10) für die Schichtkörper-Profilschienen (6) vorgesehen sind (Fig. 12 bis 14).

5. Regalboden nach einem der Ansprüche 1 bis 5,
**dadurch gekennzeichnet,**
daß die Schnapp-Rastkupplungen (9, 10) von unmittelbar an den Schichtkörper-Profilschienen (6) und/oder Regalböden (3) sowie den Abkantungen (5a, 5b) ausgebildeten Rastzungen (11, 12) und -lappen (13) sowie zugehörigen Eingriffsöffnungen (14) gebildet sind (Fig. 12 bis 14).

6. Regalboden nach einem der Ansprüche 1 bis 5,
**dadurch gekennzeichnet**,
daß die Schichtkörper-Profilschienen (6) durch Schweißen, insbesondere Punktschweißen, oder durch Nietung im Bereich der Abkantungen (5a, 5b) festlegbar sind (Fig. 3 bis 10).

7. Regalboden nach einem der Ansprüche 1 bis 7,
**gekennzeichnet durch**
Schichtkörper-Profilschienen (6) identischer Querschnittsgestalt mit voneinander verschiedener Materialdicke (Fig. 3, 4; 5,6; 7, 8).

8. Regalboden nach einem der Ansprüche 1 bis 8,
**dadurch gekennzeichnet**,
daß er in seiner Grundfläche nahe den Abkantungen (5a, 5b) Durchbrüche (7), insbesondere Schlitze, aufweist, mit denen entsprechende Durchbrüche (8) der Schichtkörper-Profilschienen (6) in Deckungslage bringbar sind, wobei dieses Durchbrüche (7, 8) gemeinsam Rasteingriffe für Haltezungen von Regalfach-Trennwänden bilden (Fig. 3 bis 8).

9. Verfahren zur Herstellung von Regalböden nach einem der Ansprüche 1 bis 8,
**dadurch gekennzeichnet**,
daß zunächst durch Abkanten der Längs- und/oder Querkanten von Blechzuschnitten die Regalböden (3) mit ihren einstückig angeschlossenen Versteifungen (5a bis 5d) gebildet werden und daß dann zur weiteren Stabilitätserhöhung mit den Versteifungen (5a und 5b) zusätzlich Schichtkörper-Profilschienen (6) in Halteeingriff und/ oder Verbindung gebracht werden, wobei entsprechend der jeweils erforderlichen oder wünschenswerten Stabilitätserhöhung die Profilform und/oder Materialdicke der Schichtkörper-Profilschienen (6) unterschiedlich ausgewählt wird (Fig. 3 bis 8).

## Claims

1. A rack shelf (3) of sheet material, in particular sheetmetal, having
at the underside of its outer edges (3a, 3b, 3c, 3d), in particular its longitudinal edges (3a, 3d) stiffeners (4a, 4b, 4c, 4d) consisting of parts bent down, the stiffeners (4a to 4d) exhibiting a profile roughly L-shaped or angular in cross-section at least partially open towards the inside over the height of the profile whilst additional sheet-bodied profiled rails (6) having a cross-sectional shape (6a, 6b, 6c, 6d) which at least in certain areas fits into the open cross-section of the profile of the bent-down parts (5a, 5b), may be fixed and secured onto and/or into the bent-down parts (5a, 5b) and if necessary may in addition be connected to the rack shelf (3),
**characterized in that**
the sheet-bodied profiled rails (6) have a thickness of material which deviates from the sheet material of the rack shelf (3), being especially thicker, and are made as open or half-open profiles which in each case exhibit a number of steps, corrugations and troughs or the like in the profile, running in parallel with one another, so that at least their two outer longitudinal edges are made or may be used as supporting and/or fastening flanges (6a, 6c) (Figures 3 to 10).

2. A rack shelf as in Claim 1,
**characterized in that**
the sheet-bodied profiled rails (6) consist of sheetmetal profiles formed by folding.

3. A rack shelf as in one of the Claims 1 and 2,
**characterized in that**
the areas of the cross-section of the sheet-bodied profiled rails (6) which engage in the bent-down parts (5a, 5b) exhibit at least two portions (6a, 6b, 6d) of the profile which may be laid at an angle to one another against the inner faces of the bent-down parts (5a, 5b).

4. A rack shelf as in one of the Claims 1 to 3,
**characterized in that**
snap-in couplings (9, 10) are provided for the sheet-bodied profiled rails (6) (Figures 12 to 14).

5. A rack shelf as in one of the Claims 1 to 4,
**characterized in that**
the snap-in couplings (9, 10) are formed by catch tongues (11, 12) and catch tabs (13) as well as associated engagement openings (14), which are all made directly on the sheet-bodied profiled rails (6) and/or on the rack shelves (3) as well as the bent-down parts (5a, 5b).

6. A rack shelf as in one of the Claims 1 to 4,
**characterized in that**
the sheet-bodied profiled rails (6) may be secured in the area of the bent-down parts (5a, 5b) by welding, especially spot-welding, or by rivetting (Figures 3 to 10).

7. A rack shelf as in one of the Claims 1 to 6,
**characterized by**
sheet-bodied profiled rails (6) of identical cross-sectional shape but of material thicknesses differing from one another (Figs. 3, 4; 5, 6; 7, 8).

8. A rack shelf as in one of the Claims 1 to 7,
**characterized in that**
in the main area of it near the bent-down parts (5a, 5b) it exhibits openings (7), especially slots, with which corresponding openings (8) in the sheet bodied profiled rails (6) may be brought to coincide, these openings (7, 8) together forming engagements for snapping in holding-tongues of partitions for rack compartments (Figures 3 to 8).

9. A method of production of rack shelves as in one of the claims 1 to 8,
**characterized in that**
first of all by bending down the longitudinal and/or transverse edges of sheetmetal blanks the rack shelves (3) with their stiffeners (5a to 5d) connected in one piece are formed and that then for further increase in the rigidity sheet-bodied profiled rails (5) are in addition brought into holding engagement and/or connection with the stiffeners (5a and 5b), in doing which to correspond with the increase in rigidity necessary or desirable at the time a different shape of the profile and/or thickness of the material of the sheet-bodied profiled rails (6) Is selected (Figures 3 to 8).

## Revendications

1. Rayons d'étagère (3) en matériau plat, notamment en tôle métallique, qui comportent, au niveau du côté inférieur de leurs bords (3a, 3b, 3c, 3d), notamment de leurs bords longitudinaux (3a, 3b), des zones de raidissement (4a, 4b, 4c, 4d) constituées par des zones pliées, ces zones de raidissement (4a à 4d) présentant, sur la hauteur de leur profil, une section de profil ouverte au moins partiellement vers l'intérieur et ayant une forme en L ou en angle et des barres profilées supplémentaires (6) en matériau plat présentant une section (6a, 6b, 6c, 6d) correspondant, au moins dans certaines parties à la section ouverte du profil des zones pliées (5a, 5b) pouvant être fixées et maintenues contre et/ou dans les zones pliées (5a, 5b) et pouvant être reliées également au rayon d'étagère (3), caractérisé en ce que les barres profilées (6) en matériau plat ont une épaisseur qui n'est pas la même et qui est généralement plus forte que celle du matériau plat constituant le rayon d'étagère (3) et ont la forme de profils ouverts ou semiouverts qui présentent plusieurs gradins, moulures et rainures ou dispositifs analogues, parallèles les uns aux autres, les deux bords longitudinaux extérieurs au moins de ces barres étant conçus et utilisables comme brides d'appui et/ou de fixation, (6a, 6b) (Figures 3 à 10).

2. Rayon d'étagère selon la revendication 1, caractérisé en ce que les barres profilées (6) en matériau plat sont constituées par des profilés en tôle réalisés par pliage.

3. Rayon d'étagère selon les revendications 1 et 2, caractérisé en ce que les zones des barres profilées (6) en matériau plat qui s'engagent dans les zones pliées (5a, 5b) comportent au moins deux parties de profil (6a, 6b, 6d) qui font un angle l'un avec l'autre et s'appliquent contre les surfaces intérieures des zones pliées (5a, 5b).

4. Rayon d'étagère selon une des revendications 1 à 3, caractérisé en ce que les barres profilées (6) en matériau plat peuvent être associées à des dispositifs d'accouplement par déclic (9, 10) (Figures 12 à 14).

5. Rayon d'étagère selon une des revendications 1 à 5, caractérisé en ce que les dispositifs (9, 10) d'accouplement par déclic sont constitués par des languettes (11, 12) et des pattes (13) réalisées par formage directement dans les bandes profilées (6) en matériau plat et/ou dans les rayons d'étagère (3) ou dans leurs zones pliées (5a, 5b) ainsi que par des ouvertures d'accrochage correspondantes (14) (Figures 1 à 14).

6. Rayon d'étagère selon une des revendications 1 à 5, caractérisé en ce que les barres profilées (6) en matériau plat sont fixées dans les zones pliées (5a, 5b) par soudage, notamment par soudage par points ou par rivetage (Figures 3 à 10).

7. Rayon d'étagère selon une des revendications 1 à 6, caractérisé en ce que les barres profilées (6) en matériau plat ont des sections de forme identique mais présentent des épaisseurs de matériau différentes (Figures 3, 4, 5, 6, 7, 8).

8. Rayon d'étagère selon une des revendications 1 à 7, caractérisé en ce qu'il comporte dans sa surface de base, à proximité de ses parties pliées (5a, 5b) des perforations (7) notamment des fentes qui peuvent être placées en face de perforations correspondantes (8) ménagées dans les barres profilées en matériau plat, ces perforations (7,8) pouvant recevoir simultanément des languetics de maintien pour la fixation de parois de séparation de parties de rayon ou de dispositifs analogues (Figures 3 à 8).

9. Procédé de fabrication de rayons d'étagère selon une des revendications 1 à 8, caractérisé en ce qu'on commence par plier les bords longitudinaux et/ou transversaux des plaques de tôle pour obtenir les rayons d'étagère (3) avec leurs zones de raidissement (5a à 5b) réalisées d'une seule pièce, puis, pour augmenter la stabilité, on met en prise et/ou en liaison avec ces zones de raidissement (5a et 5b) des barres profilées supplémentaires en matériau plat en choisissant de différente manière, suivant l'amélioration de stabilité nécessaire ou souhaitable dans chaque cas la forme de profil et/ou l'épaisseur de matériau des barres profilées (6) en matériau plat (Figures 3 à 8).
